# FASCICULE DE BREVET EUROPEEN

(11) **EP 4 142 058 B1**
(45) Date de publication et mention de la délivrance du brevet: **30.04.2025**
(21) Numéro de dépôt: 22192533.2
(22) Date de dépôt: 29.08.2022
(51) Int. Cl.: H01R 4/02, H01R 12/58, H01R 13/453

(54) **BARRIERE DE PROTECTION DES CONTACTS FEMELLES D'UN CONNECTEUR**
SCHUTZSCHRANKE FÜR KONTAKTBUCHSEN EINES VERBINDERS
BARRIER FOR PROTECTING FEMALE CONTACTS OF A CONNECTOR

(30) Priorité: 30.08.2021 FR 2109010
(43) Date de publication de la demande: 01.03.2023
(73) Titulaire: Dupuy, Philippe, 78112 Saint Germain en Laye (FR)
(72) Inventeur: Dupuy, Philippe, 78112 Saint Germain en Laye (FR)
(74) Mandataire: Rhein, Alain

(56) Documents cités:
- EP-A1- 1 376 772
- EP-A1- 2 685 568
- US-B2- 6 767 228

## Description

**Domaine de l'invention** : L'invention concerne le domaine des connecteurs électriques en courant continu ou en courant alternatif, de la distribution électrique, de la recharge des véhicules électriques et des infrastructures dotées d'équipements électriques ou électroniques

**Exposé de l'art antérieur** : Les contacts femelles des connecteurs, s'ils ne sont pas suffisamment protégés, sont susceptibles d'être accessibles au toucher, soit directement par le doigt de l'utilisateur si le diamètre du contact est important, soit indirectement par l'intermédiaire d'une tige métallique. Cette exposition pouvant représenter un danger de type choc électrique pour l'utilisateur, de nombreuses solutions d'occultation comme le dispositif décrit dans le brevet N° EP 1376772 relatif à la protection d'un connecteur femelle tel qu'un socle de prise domestique par un ensemble comprenant des obturateurs mobiles et un mécanisme de protection localisé en zone frontale du connecteur dont la logique est basée sur le maintien de l'occultation de l'entrée des contacts protégés lors de la sollicitation d'un seul contact et sur l'effacement de cette occultation lors de sollicitations simultanées de plusieurs contacts, cette dernière situation correspondant à l'introduction de la fiche de prise dans le socle de prise ainsi protégé.

Certains connecteurs femelles présentent des formes géométriques telles qu'elles ne permettent pas aisément d'appliquer la mise en place d'obturateurs ou de volets de protection en partie frontale tel que cela est décrit dans le brevet EP 1376772. Cette situation ressort en particulier lorsque les contacts à protéger sont eux même logés dans des fûts isolants faisant partie intégrante de l'interface d'accouplement du connecteur. Pour remédier à ce problème, le brevet N° EP 2685568 décrit une solution de dégagement latéral des volets de protection des contacts, sous l'action du corps de connecteur mâle de contrepartie agissant lors de son introduction, sur un mécanisme frontal de dégagement dédits volets avant même la pénétration des contacts mâles dans les contacts femelles du connecteur. Cette solution n'est toutefois réalisable que dans la mesure ou la géométrie du connecteur femelle dispose d'une place suffisante pour permettre le logement d'un mécanisme et le dégagement latéral des volets vers l'extérieur de l'interface d'accouplement. Elle s'applique par exemple aux socles de prises T2 de la station de recharge des véhicules électriques selon la norme IEC 62196-2 Edition 2.0. Le document US6767228B2 divulgue un dispositif d'occultation utilisant des tiges mobiles dans l'axe longitudinal des contacts à protéger, le mécanisme régissant l'occultation des contacts étant situé à l'arrière du connecteur, derrière les contacts femelles à protéger.

En effet, la difficulté de protection par un mécanisme frontal demeure lorsque les contacts du connecteur sont logés dans des fûts isolants et lorsque l'interface d'accouplement ne permet pas de disposer de place disponible en périphérie pour le logement d'un mécanisme et le dégagement latéral de volets de protections des contacts. C'est notamment le cas pour les connecteurs femelles dits type 2 et CCS2 des cordons de recharge destinés à être couplés aux socles de prises mâles équipant les véhicules électriques et dont les interfaces de la paroi frontale, décrites respectivement dans les normes IEC 62196-2 Edition 2.0 et IEC 62196-3 Edition 1.0, présentent une telle caractéristique géométrique. Il est notamment nécessaire de résoudre ce problème pour installer une borne de recharge de véhicules électriques munie d'un cordon de recharge attaché, dans le respect des impératifs de sécurité contenus dans certaines règlementations nationales relatives à la protection des contacts électriques des connecteurs et socles de prises des installations électriques des bâtiments.

**Objectifs de l'invention** : Le dispositif selon l'invention permet de résoudre ce problème car il assure une protection applicable à tout type de connecteur femelle, quel que soit le profil de son interface de couplage. Ce dispositif s'applique donc particulièrement aux connecteurs femelles TYPE 2 et CCS2 équipant les cordons de recharge et destinés à être couplés aux socles de prises mâles équipant les véhicules électriques tels que décrits respectivement dans les normes IEC 62196-2 Edition 2.0 et IEC 62196-3 Edition 1.0.

**Mode de réalisation préféré de l'invention :** L'invention concerne un dispositif destiné à équiper un connecteur ou un socle de prise électrique femelle comme présenté en figure 1, il est composé
- d'une pièce frontale (9) située à l'interface d'accouplement du connecteur ou socle de prise, composée de fûts isolants (9₁) abritant les contacts,
- d'au moins deux contacts électriques femelles à protéger (1) dotés d'une liaison électrique périphérique (1₁) et de contacts électriques non protégés (1₂) comme par exemple ceux associés au potentiel de terre ou à des signaux électriques très basse tension,
- de tiges rigides d'occultation dites tiges (2), mobiles dans l'axe longitudinal des contacts à protéger (1) qu'elles traversent, constituées totalement ou partiellement en partie frontale ou recouvertes de matière isolante électriquement et munies chacune de butée (2₁) assurant leur fin de course et permettant l'appui d'un ressort de rappel (3) dont le rôle est de les positionner vers la zone frontale du connecteur en l'absence de sollicitation,
- de capuchons isolants (4), percés d'un trou longitudinal de même diamètre que le diamètre du canal intérieur du contact, positionnés en partie frontale du connecteur, composés ou recouverts de matière isolante électriquement et recouvrant la surface extérieure des contacts à protéger (1) dans la zone frontale du connecteur,
- d'un mécanisme (5) situé à l'arrière du connecteur, derrière les contacts, empêchant le dégagement du contact restant obstrué par la tige (2) qui le traverse en cas de pression frontale exercée sur une seule tige (2) et autorisant le dégagement des contacts en cas de pressions frontales exercées simultanément sur plusieurs tiges (2), comprenant :
   ∘ Au moins une pièce mobile (5₁) à deux degrés de liberté, équipée d'ergots (5₁₃), présentant des surfaces planes inclinées (5₁₂) situées dans l'axe des tiges (2) à la base desquelles se trouvent des trous (5₁₁) de diamètre légèrement supérieur au diamètre des tiges (2),
   ∘ un support de pièce mobile (5₂) percé de trous (5₂₁) de diamètre légèrement supérieur au diamètre des tiges (2) alignés dans l'axe longitudinal des contacts à protéger (1) et présentant des cavités de blocage (5₂₃),
   ∘ un axe de rotation transversal (5₃) placé perpendiculairement à l'axe longitudinal des contacts à protéger (1) et permettant soit un mouvement de bascule soit un mouvement de translation de la pièce mobile,
   ∘ plusieurs ressorts de rappel (5₄) de la pièce mobile (5₁),
- d'une pièce intermédiaire (6) servant d'appui aux butées (2₁) des tiges (2), ainsi que de support aux contacts électriques protégés (1) et non protégés (1₂) du connecteur,
- d'un jeu (7) de barres, constitué de plusieurs conducteurs électriques (7₁) montés sur un substrat (7₂) et connectés par brasure aux liaison périphériques (1₁) des contacts à protéger (1) ainsi que sur lesquels sont raccordés par exemple après brasure (8₂) les fils électriques (8₁) du cordon de raccordement (8),
- d'un guide arrière (10) traversé par les tiges (2) permettant de les positionner précisément à l'interface avec le mécanisme (5).

Comme illustré en figure 3, le mécanisme est constitué de telle sorte qu'il autorise exclusivement soit un mouvement de translation, soit un mouvement de bascule de la pièce mobile (51). Ledit mécanisme (5) permet de bloquer le dégagement des tiges (2) dans le cas d'une pression frontale exercée sur une seule d'entre elles. En effet, la pression provoque un léger mouvement d'enfoncement de la tige qui engendre immédiatement la bascule de la pièce mobile dont l'ergot (5₁₃) situé du côté de la pièce mobile ainsi basculée, vient se loger dans la cavité de blocage (5₂₃) correspondante du support de pièce mobile (5₂), interdisant alors toute possibilité de translation de la pièce mobile le long de l'axe de rotation transversal (5₃) et entrainant l'arrêt immédiat de la course de la tige qui se retrouve en butée avec la pièce mobile basculée et immobilisée. A l'inverse, lors de l'engagement du connecteur mâle de contrepartie, ledit mécanisme (5) autorise le dégagement des tiges (2) par la pression des contacts mâles exercée simultanément sur plusieurs d'entre elles. Les sollicitations simultanées retransmises sur la pièce mobile (5) de part et d'autre de l'axe de rotation transversal (5₃) engendrent son mouvement de translation sous l'effet de l'enfoncement des tiges (2) le long de ses surfaces planes inclinées (5₁₂). Lorsque les trous (5₁₁) de la pièce mobile (5) sont alignés dans l'axe des contacts, la course des tiges (2) se poursuit à travers la pièce mobile (5) ainsi qu'à travers son support (5₂), jusqu'à l'enfoncement total des contacts mâles dans les contacts femelles. Les ressorts de rappel (3) sont bandés de manière à ramener les tiges (2) vers la face frontale du connecteur lors de prochaine déconnexion. Les capuchons isolants (4) recouvrant les contacts à protéger (1), présentent une longueur supérieure à la distance de légère pénétration réalisée par une tige (2) soumise unitairement à un appui et provoquant le basculement de la pièce mobile (5₁) du mécanisme (5)

Lorsque le connecteur ou le socle de prise est dans l'état 'non accouplé', les tiges (2) traversent de part en part les contacts électriques à protéger (1) et sont poussées par les ressorts de rappel (3) vers la face frontale du connecteur. Leur butée (2₁) s'appuie sur la pièce intermédiaire (6), positionnant leur extrémité en alignement avec la face frontale du connecteur. Suivant la logique décrite ci-avant de la bascule de la pièce mobile (5₁) du mécanisme (5) et du blocage des tiges (2) lors d'une pression exercée sur l'une d'entre elles, l'association des tiges rigides d'occultation (2) et des capuchons isolants (4) constitue une barrière de protection isolante empêchant un doigt de toucher un quelconque contact à protéger (1) et empêchant la mise en contact d'un objet métallique avec l'un quelconque des contacts à protéger (1)

Lorsque le connecteur ou le socle de prise est en situation d'accouplement, suivant la logique décrite ci-avant du mouvement de translation de la pièce mobile (5₁) du mécanisme (5), lors d'une pression homogène exercée sur l'ensemble des tiges (2) par les contacts d'un connecteur mâle de contrepartie, celles-ci sont repoussés vers l'arrière et le contact électrique peut librement s'établir entre les contacts femelles à protéger (1) et les contacts mâles du connecteur de contrepartie.

Une variante du dispositif consiste à rajouter devant chaque contact à protéger un diaphragme d'occultation dit diaphragme (30) tel qu'exposé sur la figure 2. Un diaphragme (30) est composé d'au moins deux paupières (31) isolantes électriquement, coulissantes dans un plan perpendiculaire à l'axe longitudinal des contacts (1), d'un support de diaphragme (32) de forme extérieure circulaire, troué en son centre ou sont situées les paupières et disposant de deux rails (34) latéraux guidant leur mouvement transversal correspondant à l'ouverture et à la fermeture de diaphragme. Dans cette variante, les tiges isolantes (2) présentent une terminaison en forme de fourche ou de trident composée d'une dent centrale (2₆) et de deux dents latérales (2₅) ou d'une autre forme comprenant au moins 3 pointes, de manière à traverser l'ensemble des deux paupières en 3 endroits et de les maintenir bloquées lorsque le diaphragme est en position fermée. Chaque paupière (31) du diaphragme présente un oculus central (38) de forme demi-ovale et d'une lucarne (37). La forme des dents (2₅) et (2₆) de la tige (2) épouse celles de l'orifice central et des lucarnes des deux paupières du diaphragme en contreforme, de sorte que l'occultation totale de chaque contact à protéger est alors constituée par l'ensemble paupières (31) + tige (2). Les deux paupières sont reliées entre elles par deux ressorts (33) les repoussant mutuellement et disposés latéralement par l'intermédiaire d'ergots (36). Chaque paupière présente frontalement une large zone inclinée de manière à faciliter son ouverture par glissement lors de la pénétration du contact mâle (40) du connecteur de contrepartie dans le contact femelle à protéger (1). Dans le cas d'un appui sur une ou plusieurs dents sortante(s) de la tige (2) protégeant le contact (1), avec le doigt ou avec tout autre objet, celle-ci amorce un léger mouvement de recul jusqu'à se trouver rapidement bloquée par le mécanisme (5) à bascule situé à l'arrière du connecteur et tel que décrit précédemment. Dans cette position, le diaphragme reste en position fermé avec maintien de l'impossibilité de s'ouvrir car les lucarnes (37) des paupières (31) demeurent obstruées par les terminaisons en trident de la tige (2) dont la longueur de pénétration est fixée à une valeur supérieure à la valeur de sa course jusqu'au basculement de la pièce mobile (5₁), lorsque soumise à une pression frontale par un doigt ou par tout autre objet. Lorsque le connecteur de contrepartie est introduit, la pression simultanée exercée sur plusieurs tiges (2) permet d'actionner le mécanisme arrière (5) autorisant l'enfoncement des tiges selon le processus de translation de la pièce mobile (5₁) précédemment décrit. Les paupières (31) voient leur lucarne (37) respective dégagée de la terminaison (2₅) de la tige s'enfonçant et s'écartent sous l'action de pénétration du contact (40) du connecteur mâle de contrepartie qui peut librement continuer sa course d'insertion à travers le diaphragme ouvert.

Lors de la déconnexion, le retrait des contacts mâles (40) permet la migration des tiges (2) poussées au même rythme par leur ressort (3) respectif vers la zone frontale, les paupières (31) sont rappelées par leurs ressorts (33) à se rapprocher pour refermer le diaphragme (30). Lorsque les contacts mâles (40) sont complétement dégagés, la dent centrale (2₆) de chaque tige (2) occupe l'oculus central constitué par les deux paupières (31) du diaphragme (30) à nouveau réunies et les dents latérales (2₅) des tiges (2) pénètrent leurs lucarnes (37), bloquant le diaphragme en position fermée.

Une autre variante du dispositif concerne les connecteurs femelles à protéger dont la forme de l'interface d'accouplement (20) du connecteur mâle de contrepartie représente la contreforme de la pièce frontale (9) du connecteur femelle comme c'est le cas pour les socles de prises de charge type 2 et CCS 2 selon respectivement les normes IEC 62196-2 Edition 2.0 et IEC 62196-3 Edition 1.0, équipant les véhicules électriques. Cette variante consiste à rajouter au moins une tringle d'immobilisation de la pièce mobile (5₁) comme illustré en figure 4. Pour ce faire, des trous supplémentaires (9₁), (7₃), (6₁) et (10₁), sont ajoutées respectivement à la pièce frontale (9), au jeu de barres (7), à la pièce intermédiaire (6) et au guide arrière (10). Des ouvertures (5₁₅) sont créées sur la pièce mobile (5₁) de manière à laisser circuler la ou les tringle(s) quelle que soit la position de la pièce mobile (5). Une fenêtre (5₂₄) est créée sur le support (5₂) de mécanisme (5) de manière à laisser la ou les tringle(s) (11) le traverser librement. La ou les tringle(s) (11) traverse(nt) longitudinalement le connecteur femelle à protéger parallèlement aux tiges (2) et se situe(nt) entre les contacts contrairement aux tiges (2) qui traversent les contacts à protéger (1), de sorte que lors de l'introduction du connecteur mâle de contrepartie, la ou les tringle(s) soit (ent) repoussée(s) vers l'arrière du connecteur par l'interface d'accouplement (20). Chaque tringle est équipée en terminaison frontale d'un capuchon (11₁) et munie en terminaison arrière d'un pied (11₂) orienté de sorte que chaque branche du pied forme un angle de 90° avec l'axe longitudinal de la tringle, en forme de 'L' ou de tout autre forme propre à ce que la branche terminale du pied (11₂) empêche toute possibilité de translation de la pièce mobile (5₁) du mécanisme (5) lorsque le connecteur femelle contenant le dispositif n'est pas accouplé

Comme illustré en figure 5, en l'absence d'accouplement, le pied (11₂) de la terminaison de la tringle en forme de L vient se positionner dans une fenêtre (5₁₅) de la pièce mobile (5₁) du mécanisme qui lui interdit tout mouvement de translation.

En début d'accouplement et avant l'enfoncement des tiges (2) par les contacts mâles (40), la tringle (11) est enfoncée par l'interface d'accouplement (20) contre formée du connecteur mâle, passe à travers la fenêtre (5₁₅) de la pièce mobile (5₁), son pied en 'L' se reporte vers l'arrière libérant ainsi la pièce mobile (5₁) de l'interdiction de mouvement de translation.

Lorsque la pièce mobile est libérée, les tiges poussées par les contacts mâles (40) font translater la pièce mobile et continuent leur course à travers les trous (5₁₁) de la pièce mobile et les trous (5₂₁) du support.

Lors de la déconnexion, la tringle (11) est repoussée ver la zone frontale du connecteur par son ressort de rappel (12) s'appuyant sur sa butée (11₃), jusqu'à retrouver sa position telle que décrit ci-dessus dans la situation d'absence d'accouplement.

## Revendications

1. Dispositif destiné à équiper un connecteur ou un socle de prise électrique femelle composé :
• D'une pièce frontale (9) située à l'interface d'accouplement du connecteur constituée de fûts isolants (9₁) contenant les contacts femelles,
• d'au moins deux contacts électriques femelles à protéger (1) dotés d'une liaison électrique périphérique (1₁),
• de tiges rigides d'occultation dites tiges (2) constituées totalement ou partiellement en partie frontale ou recouvertes de matière isolante électriquement et munies de butée (2₁) et de ressorts de rappel (3), de capuchons isolants (4) positionnés en partie frontale du connecteur et constitués ou recouverts de matière isolante électriquement recouvrant la surface extérieure des contacts à protéger (1) dans la zone frontale du connecteur, les tiges (2) étant mobiles dans l'axe longitudinal des contacts à protéger et des butées (2₁) assurant la fin de course des tiges (2) et permettant leur appui sur un ressort (3) ;
• d'un mécanisme (5) régissant l'occultation des contacts à protéger (1) comprenant un support (5₂) percé de trous (5₂₁) présentant des cavités de blocage (5₂₃) et autorisant exclusivement soit un mouvement de translation, soit un mouvement de bascule d'au moins une pièce mobile (5₁) à deux degrés de liberté équipée d'ergots (5₁₃) et de trous (5₁₁) et de surfaces inclinées (5₁₂), ce mécanisme (5) étant situé à l'arrière du connecteur, derrière les contacts femelles, empêchant le dégagement du contact femelle restant obstrué par la tige (2) qui le traverse en cas de pression frontale exercée sur une seule tige (2) et autorisant le dégagement des contacts en cas de pressions frontales exercées simultanément sur plusieurs tiges (2), comprenant :
∘ au moins une pièce mobile (5₁) à deux degrés de liberté, équipée d'ergots (5₁₃), présentant des surfaces planes inclinées (5₁₂) situées dans l'axe des tiges (2) à la base desquelles se trouvent des trous (5₁₁) de diamètre légèrement supérieur au diamètre des tiges (2),
∘ un support de pièce mobile (5₂) percé de trous (5₂₁) de diamètre légèrement supérieur au diamètre des tiges (2) alignés dans l'axe longitudinal des contacts à protéger (1) et présentant des cavités de blocage (5₂₃),
∘ un axe de rotation transversal (5₃) placé perpendiculairement à l'axe longitudinal des contacts à protéger (1) et permettant soit un mouvement de bascule soit un mouvement de translation de la pièce mobile,
∘ plusieurs ressorts de rappel (5₄) de la pièce mobile (5₁),
• d'un jeu (7) de barres constitué de plusieurs conducteurs (7₁) montées sur un substrat (7₂),
• d'un raccordement par exemple après brasure (8₂), à des fils électriques (8₁) d'un cordon de raccordement (8), le mécanisme (5) régissant la fonction d'occultation étant localisé à l'arrière du connecteur derrière les contacts électriques à protéger (1), ledit mécanisme (5) étant actionné par l'intermédiaire des tiges (2) traversant de part en part les contacts électriques femelles à protéger (1) connectés électriquement sur leur périphérie (1₁) soit directement aux fils électriques (8₁) du cordon de raccordement, soit par l'intermédiaire du jeu de barres (7) dont les conducteurs sont reliés électriquement aux fils électriques (8₁) du cordon de raccordement (8)

2. Dispositif suivant la revendication 1 **caractérisé en ce que** lorsque le connecteur ou le socle de prise est en situation 'non accouplé', l'association des capuchons isolants (4) et des tiges (2), constitue une barrière isolante prévenant le choc électrique par blocage du mouvement de pénétration des tiges (2) lors de la sollicitation par un doigt ou par un objet, consécutif à la bascule et à l'immobilisation de la pièce mobile (5₁) dû à la pénétration d'un de ses ergots (5₁₃) dans une des cavités (5₂₃) du support (5₂) et résultant de la pression frontale exercée sur une seule tige (2) et retransmise par cette tige (2) jusqu'au mécanisme (5)

3. Dispositif suivant la revendication 1 **caractérisé en ce que** lorsque le connecteur ou socle de prise est en situation de début d'accouplement, la poussée simultanée exercée sur les tiges (2) du dispositif par au moins deux contacts du connecteur mâle de contrepartie, situés de part et d'autre d'un plan de symétrie passant par l'axe de rotation transversal (5₃) et par l'axe longitudinal du connecteur femelle, est retransmise sur les surfaces inclinées (5₁₂) de la pièce mobile (5₁) et engendre son mouvement de translation le long de l'axe de rotation transversal (5₃) libérant le passage des tiges à travers les trous (5₁₁) de la pièce mobile (5₁) et à travers les trous ( 5₂₁) du support de pièce mobile (5₂) , autorisant la poursuite de la course des contacts mâles du connecteur de contrepartie dans les contacts femelles à protéger (1)

4. Dispositif suivant la revendication 1 **caractérisé en ce que** lorsque le connecteur ou le socle de prise est dans l'état 'non accouplé', les tiges (2) traversent de part en part les contacts électriques à protéger (1) et sont poussées par les ressorts de rappel (3) vers la face frontale du connecteur

5. Dispositif suivant la revendication 1 **caractérisé en ce qu'**en complément aux capuchons isolants (4), des diaphragmes (30) composés chacun d'un support (32) et d'au moins deux paupières (31) constituées en matière isolante électriquement, sont localisés en partie frontale de chaque contact à protéger (1) et **en ce que** les tiges rigides isolantes (2) les traversant présentent en extrémité frontale une forme de fourche ou de trident ou une autre forme comprenant au moins trois pointes et viennent s'encastrer dans les paupières (31) du diaphragme présentant des lucarnes en contreforme propre à maintenir le diaphragme en position fermée lorsque le connecteur contenant le dispositif n'est pas accouplé et de sorte que les ensembles tiges (2) et paupières (31) constituent une barrière de protection isolante contre toute tentative d'introduction d'un doigt ou de tout autre objet dans un quelconque des contacts à protéger (1).

6. Dispositif suivant la revendication 1 **caractérisé en ce que** le blocage du mouvement de translation de la pièce mobile (5₁) est opéré par l'intermédiaire d'au moins une tringle (11), localisée entre les contacts du dispositif de sorte que lors de la connexion, l'interface d'accouplement du connecteur mâle de contrepartie la pousse avant que les tiges soient sollicitées, traversant la pièce frontale (9), le jeu de barre (7), la pièce mobile(5₁) et le support (5₂) de mécanisme (5), poussée vers la partie frontale du connecteur par un ressort (12) s'appuyant sur sa butée (11₃), dont la terminaison arrière revêt un pied (11₂) perpendiculaire à l'axe des tiges, de forme en 'L' ou de tout autre forme propre à ce que la branche terminale du pied (11₂) empêche toute possibilité de translation de la pièce mobile (5₁) du mécanisme (5) lorsque le connecteur femelle contenant le dispositif n'est pas accouplé.

## Patentansprüche

1. Vorrichtung, die dafür bestimmt ist, einen Verbinder oder einen Sockel einer elektrischen Steckdose auszurüsten, bestehend aus:
• einem frontalen Teil (9), das sich an der Kopplungsschnittstelle des Verbinders befindet, das aus Isolierhülsen (9₁) gebildet ist, die die Steckerbuchsen enthalten,
• mindestens zwei zu schützenden elektrischen Steckerbuchsen (1), die mit einem peripheren elektrischen Anschluss (1₁) versehen sind,
• starren Verdunkelungsstäben, wobei die Stäbe (2) ganz oder teilweise aus dem frontalen Teil gebildet oder mit elektrisch isolierendem Material bedeckt und mit einem Anschlag (2₁) und Rückstellfedern (3) ausgestattet sind, Isolierkappen (4), die an der Front des Verbinders positioniert sind und aus elektrisch isolierendem Material gebildet oder damit bedeckt sind, die die Außenoberfläche der zu schützenden Buchsen (1) in der frontalen Zone des Verbinders bedecken, wobei die Stäbe (2) in der Längsachse der zu schützenden Buchsen bewegbar sind und die Anschläge (2₁) die Bewegungslage der Stäbe (2) sicherstellen und ihre Auflage auf einer Feder (3) ermöglichen;
• einem Mechanismus (5), der die Verdunkelung der zu schützenden Buchsen (1) regelt, umfassend einen Träger (5₂), der mit Löchern (5₂₁) durchbohrt ist, die Blockierhohlräume (5₂₃) aufweisen und ausschließlich entweder eine Translationsbewegung oder eine Kippbewegung mindestens eines bewegbaren Teils (5₁) mit zwei Freiheitsgraden zulassen, das mit Vorsprüngen (5₁₃) und Löchern (5₁₁) und geneigten Oberflächen (5₁₂) ausgerüstet ist, wobei dieser Mechanismus (5), der sich an der Rückseite des Verbinders hinter den Steckerbuchsen befindet, die Lösung der Steckerbuchse, die durch den Stab (2) versperrt bleibt, der sie im Fall von frontalem Druck durchquert, der auf einen einzelnen Stab (2) ausgeübt wird, verhindert und die Lösung der Buchsen im Falle von frontalen Drücken zulässt, die gleichzeitig auf mehrere Stäbe (2) ausgeübt werden, umfassend:
o mindestens ein bewegbares Teil (5₁) mit zwei Freiheitsgraden, das mit Vorsprüngen (5₁₃) ausgerüstet ist, die geneigte ebene Oberflächen (5₁₂) aufweisen, die sich in der Achse der Stäbe (2) befinden, an deren Basis Löcher (5₁₁) mit einem Durchmesser gelegen sind, der geringfügig größer als der Durchmesser der Stäbe (2) ist,
∘ einen Träger (5₂) für das bewegbare Teil, der mit Löchern (5₂₁) mit einem Durchmesser durchbohrt ist, der geringfügig größer als der Durchmesser der Stäbe (2) ist, die in der Längsachse der zu schützenden Buchsen (1) ausgerichtet sind und Blockierhohlräume (5₂₃) aufweisen,
∘ eine Querdrehachse (5₃), die senkrecht zu der Längsachse der zu schützenden Buchsen (1) platziert ist und entweder eine Kippbewegung oder eine Translationsbewegung des bewegbaren Teils ermöglicht,
∘ mehrere Rückstellfedern (5₄) des bewegbaren Teils (5₁),
• einer Reihe (7) von Balken, die aus mehreren Leitern (7₁) gebildet ist, die auf einem Substrat (7₂) montiert sind,
• einer Anbindung beispielsweise nach einem Löten (8₂), an elektrische Kabel (8₁) einer Anbindungslitze (8),
wobei der Mechanismus (5), der die Verdunkelungsfunktion regelt, an der Rückseite des Verbinders hinter den zu schützenden elektrischen Buchsen (1) angeordnet ist, wobei der Mechanismus (5) über die Stäbe (2) betätigt wird, die die zu schützenden elektrischen Steckerbuchsen (1) vollkommen durchqueren, die an ihrem Umfang (1₁) entweder direkt mit den elektrischen Kabeln (8₁) der Anbindungslitze oder über die Reihe von Balken (7) elektrisch verbunden sind, deren Leiter an die elektrischen Kabel (8₁) der Anbindungslitze (8) elektrisch angeschlossen sind.

2. Vorrichtung nach Anspruch 1, **dadurch gekennzeichnet, dass,** wenn der Verbinder oder der Buchsensockel in einer nicht gekoppelten Situation ist, die Kombination aus Isolierkappen (4) und Stäben (2) eine isolierende Barriere bildet, die dem Stromschlag durch Blockieren der Eindringbewegung der Stäbe (2) während der Belastung durch einen Finger oder durch einen Gegenstand vorbeugt, im Anschluss an das Kippen und das Festhalten des bewegbaren Teils (5₁) aufgrund des Eindringens eines seiner Vorsprünge (5₁₃) in einen der Hohlräume (5₂₃) des Trägers (5₂) und infolge des frontalen Drucks, der auf einen einzelnen Stab (2) ausgeübt wird und durch diesen Stab (2) bis zu dem Mechanismus (5) übertragen wird.

3. Vorrichtung nach Anspruch 1, **dadurch gekennzeichnet, dass,** wenn der Verbinder oder der Buchsensockel in der anfänglichen Kopplungsposition ist, der gleichzeitige Schub, der auf die Stäbe (2) der Vorrichtung durch mindestens zwei Stifte des Gegensteckverbinders ausgeübt wird, die sich auf beiden Seiten einer Symmetrieebene befinden, die durch die Querdrehachse (5₃) und durch die Längsachse des Buchsenverbinders verläuft, auf die geneigten Oberflächen (5₁₂) des bewegbaren Teils (5₁) übertragen wird und seine Translationsbewegung entlang der Querdrehachse (5₃) erzeugt, wobei der Verlauf der Stäbe durch die Löcher (5₁₁) des bewegbaren Teils (5₁) und durch die Löcher (5₂₁) des Trägers (5₂) des bewegbaren Teils freigegeben wird, wobei die Verfolgung der Lage der Steckerstifte des Gegenverbinders in den zu schützenden Steckerbuchsen (1) zugelassen wird.

4. Vorrichtung nach Anspruch 1, **dadurch gekennzeichnet, dass,** wenn der Verbinder oder der Buchsensockel in dem nicht gekoppelten Zustand ist, die Stäbe (2) die zu schützenden elektrischen Buchsen (1) vollkommen durchqueren und durch die Rückstellfedern (3) in Richtung der frontalen Seite des Verbinders geschoben werden.

5. Vorrichtung nach Anspruch 1, **dadurch gekennzeichnet, dass** zusätzlich zu den Isolierkappen (4) Membranen (30), die jeweils aus einem Träger (32) und aus mindestens zwei Lidern (31) bestehen, die aus elektrisch isolierendem Material gebildet sind, in der Front jeder zu schützenden Buchse (1) angeordnet sind, **und dass** die starren Isolierstäbe (2), die sie durchqueren, an ihrem frontalen Ende eine Form einer Gabel oder eines Dreizacks oder eine andere Form aufweisen, umfassend mindestens drei Spitzen, und in die Lider (31) der Membran eingebettet werden, die gegenläufige Luken aufweisen, die geeignet sind, um die Membran in der geschlossenen Stellung zu halten, wenn der Verbinder, der die Vorrichtung enthält, nicht gekoppelt ist, und sodass die Anordnungen aus Stäben (2) und Lidern (31) eine isolierende Schutzbarriere gegen jeden Versuch einer Einführung eines Fingers oder eines anderen Gegenstands in eine der zu schützenden Buchsen (1) bilden.

6. Vorrichtung nach Anspruch 1, **dadurch gekennzeichnet, dass** das Blockieren der Translationsbewegung des bewegbaren Teils (5₁) über mindestens eine Stange (11) bedient wird, die zwischen den Buchsen der Vorrichtung angeordnet ist, sodass bei der Verbindung die Kopplungsschnittstelle des Gegensteckverbinders sie schiebt, bevor die der Stäbe belastet werden, wobei das frontale Teil (9), die Balkenreihe (7), das bewegbare Teil (5₁) und der Träger (5₂) des Mechanismus (5) durchquert werden, der durch eine Feder (12), die auf seinem Anschlag (11₃) aufliegt, in Richtung der Front des Verbinders gedrückt wird, dessen hinteres Ende einen Fuß (11₂) umhüllt, der senkrecht zu der Achse der Stäbe liegt, in L-Form oder in jeder anderen Form, die geeignet ist, damit dieser Endzweig des Fußes (11₂) jede Möglichkeit einer Translation des bewegbaren Teils (5₁) des Mechanismus (5) verhindert, wenn der Buchsenverbinder, der die Vorrichtung enthält, nicht gekoppelt ist.

## Claims

1. Device intended to be fitted to a connector or a female electrical socket outlet, comprising:
• a front part (9) located at the mating interface of the connector, consisting of insulating drums (9₁) containing the female contacts,
• at least two female electrical contacts to be protected (1) having a circumferential electrical connection (1₁),
• rigid occultation rods, referred to as rods (2), consisting wholly or partially of a front portion or covered with electrically insulating material and fitted with stops (2₁) and return springs (3), insulating caps (4) positioned at the front portion of the connector and made of or covered with electrically insulating material covering the outer surface of the contacts to be protected (1) in the front region of the connector, the rods (2) being movable along the longitudinal axis of the contacts to be protected and of the stops (2₁) ensuring the end of travel of the rods (2) and allowing them to bear on a spring (3);
• a mechanism (5) controlling the occultation of the contacts to be protected (1), comprising a support (5₂) pierced with holes (5₂₁) having locking cavities (5₂₃) and exclusively allowing either a translational movement or a tilting movement of at least one movable part (5₁) with two degrees of freedom, equipped with lugs (5₁₃) and holes (5₁₁) and inclined surfaces (5₁₂), this mechanism (5) being located at the rear of the connector, behind the female contacts, preventing the release of the female contact remaining obstructed by the rod (2) which passes through it in the event of frontal pressure exerted on a single rod (2) and allowing the release of the contacts in the event of frontal pressures exerted simultaneously on a plurality of rods (2), the mechanism comprising:
∘ at least one movable part (5₁) with two degrees of freedom, equipped with lugs (5₁₃), having inclined flat surfaces (5₁₂) located in the axis of the rods (2) at the base of which are holes (5₁₁) having a diameter slightly greater than the diameter of the rods (2),
∘ a movable part support (5₂) pierced with holes (5₂₁) having a diameter slightly greater than the diameter of the rods (2) aligned in the longitudinal axis of the contacts to be protected (1) and having locking cavities (5₂₃),
∘ a transverse rotation spindle (5₃) placed perpendicularly to the longitudinal axis of the contacts to be protected (1) and allowing either a tilting movement or a translational movement of the movable part,
∘ a plurality of return springs (5₄) for the movable part (5₁),
• a busbar set (7) consisting of a plurality of conductors (7₁) mounted on a substrate (7₂),
• a connection, for example after soldering (8₂), to electrical wires (8₁) of a connection cord (8),
the mechanism (5) controlling the occultation function being located at the rear of the connector behind the electrical contacts to be protected (1), said mechanism (5) being actuated by means of rods (2) passing right through the female electrical contacts to be protected (1), which are electrically connected on their circumference (1₁) either directly to the electrical wires (8₁) of the connection cord, or by means of the busbar set (7), the conductors of which are electrically connected to the electrical wires (8₁) of the connection cord (8).

2. Device according to claim 1, **characterized in that** when the connector or socket is in the "unmated" state, the combination of insulating caps (4) and rods (2) forms an insulating barrier preventing electric shock by blocking the penetration movement of the rods (2) when acted upon by a finger or object, following the tilting and immobilization of the movable part (5₁) due to the penetration of one of its lugs (5₁₃) into one of the cavities (5₂₃) of the support (5₂) and resulting from the frontal pressure exerted on a single rod (2) and retransmitted by this rod (2) to the mechanism (5)

3. Device according to claim 1, **characterized in that** when the connector or socket is in the initial mating position, the simultaneous thrust exerted on the rods (2) of the device by at least two contacts of the counterpart male connector, located on either side of a plane of symmetry passing through the transverse rotation spindle (5₃) and the longitudinal axis of the female connector, is retransmitted onto the inclined surfaces (5₁₂) of the movable part (5₁) and generates the translational movement thereof along the transverse rotation spindle (5₃), freeing the passage of the rods through the holes (5₁₁) of the movable part (5₁) and through the holes (5₂₁) of the movable part support (5₂), allowing the male contacts of the counterpart connector to continue their travel into the female contacts to be protected (1)

4. Device according to claim 1, **characterized in that** when the connector or socket is in the "unmated" state, the rods (2) pass right through the electrical contacts to be protected (1) and are thrust by the return springs (3) toward the front face of the connector

5. Device according to claim 1, **characterized in that** in addition to the insulating caps (4), diaphragms (30), each consisting of a support (32) and at least two eyelids (31) made of electrically insulating material, are located at the front portion of each contact to be protected (1) **and in that** the rigid insulating rods (2) passing through them have, at the front end, a fork or trident shape or another shape comprising at least three points, and are embedded in the diaphragm eyelids (31), which have counter-formed slots suitable for holding the diaphragm in the closed position when the connector containing the device is not mated, and so that the assemblies of the rods (2) and eyelids (31) form an insulating protective barrier against any attempt to insert a finger or other object into any of the contacts to be protected (1).

6. Device according to claim 1, **characterized in that** the translational movement of the movable part (5₁) is blocked by at least one pin (11), located between the contacts of the device, so that during connection, the mating interface of the counterpart male connector thrusts said pin before the rods are loaded, passing through the front part (9), the busbar (7), the movable part (5₁) and the support (5₂) of the mechanism (5), the pin being thrust toward the front portion of the connector by a spring (12) bearing on its stop (11₃), the rear end of which pin has an L-shaped foot (11₂) perpendicular to the axis of the rods, or any other shape such that the end branch of the foot (11₂) prevents any possibility of translation of the movable part (5₁) of the mechanism (5) when the female connector containing the device is not mated.
